# EUROPÄISCHE PATENTSCHRIFT

(11) **EP 3 899 914 B1**
(45) Veröffentlichungstag und Bekanntmachung des Hinweises auf die Patenterteilung: **17.04.2024**
(21) Anmeldenummer: 19829172.6
(22) Anmeldetag: 19.12.2019
(51) Int. Cl.: G09F 15/00, G09F 13/04

(54) **SPANNRAHMEN FÜR PLAKATE**
TENSIONING FRAME FOR POSTERS
CADRE DE SERRAGE POUR AFFICHES

(30) Priorität: 21.12.2018 DE 102018133340
(43) Veröffentlichungstag der Anmeldung: 27.10.2021
(73) Patentinhaber: Algroup GmbH, 51069 Köln (DE)
(72) Erfinder: GÜVENEN, Yavuz, 51069 Köln (DE); LABATE, Natalino, 59469 Ense-Höingen (DE)
(74) Vertreter: Lippert Stachow Patentanwälte Rechtsanwälte
(86) Internationale Anmeldenummer: PCT/EP2019/086292
(87) Internationale Veröffentlichungsnummer: WO 2020/127722

(56) Entgegenhaltungen:
- EP-A1- 2 248 960
- WO-A1-94/27273
- US-A- 6 088 942
- US-A1- 2006 145 047

## Beschreibung

Die Erfindung betrifft einen Spannrahmen für Plakate oder dergleichen aus flexiblem, bedruckbarem Trägermaterial, bestehend aus einem umlaufenden Gestell aus im Wesentlichen starren Rahmenprofilen sowie zumindest am oberen und unteren Rand des Spannrahmens ausgebildeten Befestigungseinrichtungen zum Einspannen des Trägermaterials, wobei zumindest im oberen Bereich des Spannrahmens eine Spannbrücke zur Halterung des oberen Randes des Trägermaterials vorgesehen ist und die Spannbrücke um eine horizontale Achse schwenkbar an dem oberen Rahmenprofil gelagert und mittels eines betätigbaren Spannelements relativ zu dem oberen Rahmenprofil verschwenkbar und arretierbar ist.

Bei einem bekannten Rahmen (DE 20 2008 002 039 U1), der als Leuchtkasten ausgebildet ist, wird das Trägermaterial des Plakats beispielsweise am oberen und unteren Rand des Rahmens fest eingeklemmt. Diese Art der Befestigung des Trägermaterials hat sich zwar bei Leuchtkästen bewährt, bei denen Stützwände vorgesehen sind, an denen das Plakat anliegen kann. Wenn allerdings das Plakat frei hängt und das Trägermaterial im Laufe der Zeit nachgibt, ist es wünschenswert, das Trägermaterial auf Dauer straff zu halten.

Ferner ist ein Spannrahmen der eingangs genannten Art bekannt (DE 10 2012 200 960 A1), der ein Tragprofil aufweist, an welchem ein Klemmprofil gelagert ist. In dem Klemmprofil ist der Rand des Trägermaterials lösbar befestigt. Das Trägermaterial ist um ein Ende des Klemmprofils herumgeführt, während das andere Ende des Klemmprofils federbelastet ist, um das Trägermaterial zu spannen. Bei dieser Konstruktion ist der Spannweg relativ klein, sodass bei einer starken Dehnung des Trägermaterials der Spannweg nicht ausreicht, um das Trägermaterial straff zu halten.

Ferner ist ein Spannrahmen für Plakate bekannt (US 2006/0145047 A1), bei dem ebenfalls auf das Trägermaterial wirkende Spannmittel vorgesehen sind. Das Trägermaterial ist über einen Klettverschluss fest an dem Rahmenprofil fixiert. Ein Nachstellen der Vorspannung ist lediglich dadurch möglich, dass ein Klemmrahmenprofil gegen das Trägermaterial gedrückt wird, wobei der Vorspannmechanismus bereits dann endet, wenn der vordere Bereich des Klemmrahmenprofils mit dem Trägermaterial auf eine Unterlage auftrifft. Auch bei dieser Konstruktion kann folglich nur eine geringfügige Dehnung des Trägermaterials ausgeglichen werden.

Der Erfindung liegt daher die Aufgabe zugrunde, einen Spannrahmen zu schaffen, bei dem das Trägermaterial stets unter Vorspannung gehalten wird und der Vorspannmechanismus einen weiten Bereich überdeckt, sodass auch eine starke Dehnung des Trägermaterials ausgeglichen werden kann.

Erfindungsgemäß wird diese Aufgabe dadurch gelöst, dass die Spannbrücke zwei Hebelarme aufweist, und zwar einen Tragarm und einen Spannarm, dass das Trägermaterial an dem Tragarm befestigbar ist, dass das Spannelement an dem Spannarm angreift, sodass die Spannbrücke relativ zu dem oberen Rahmenprofil verschwenkbar und arretierbar ist, und dass der Tragarm der Spannbrücke über eine Spannfeder gegenüber dem oberen Rahmenprofil abgestützt ist, wobei der Tragarm nach oben gedrückt wird und dadurch eine Vorspannung auf das Trägermaterial ausübt.

Aufgrund der erfindungsgemäßen Konstruktion des Spannrahmens ist es auf sehr unkomplizierte Weise möglich, mithilfe des Spannelements die Spannbrücke zu verschwenken und in der verschwenkten Stellung zu fixieren, sodass das Trägermaterial jederzeit mit einfachen Mitteln über einen relativ großen Bereich nachgespannt werden kann.

Das umlaufende Gestell des Spannrahmens ist vorzugsweise kastenförmig ausgebildet. Ein solches kastenförmiges Gestell ist nach außen hin völlig geschlossen, und in dem Bereich zwischen der Kastenrückseite und dem Trägermaterial sind üblicherweise Beleuchtungseinrichtungen angeordnet, um das Trägermaterial von hinten zu beleuchten. Bei dieser Konstruktion ist es im Rahmen der Erfindung ohne weiteres möglich, ein entsprechendes Nachspannen der Spannbrücke zu bewirken, da das Spannelement von außen bequem zugänglich ist.

Das Spannelement ist zweckmäßig als Stellschraube ausgebildet, die in eine durchgehende Gewindebohrung des oberen Rahmenprofils eingeschraubt ist und mit ihrem freien Ende gegen den Spannarm der Spannbrücke anliegt.

Die Spannbrücke ist vorzugsweise etwa mittig gelagert, sodass ein ausgewogenes leichtes Nachspannen durch ein Verschwenken der Spannbrücke möglich ist.

Wenn der erfindungsgemäße Spannrahmen auch im Außenbereich verwendet werden soll, wo er der Witterung ausgesetzt ist, kann an dem oberen Rahmenprofil eine Außenabdeckung vorgesehen sein, die den gesamten oberen Bereich des Gestells abdeckt. Dadurch ist der Innenbereich des Spannrahmens sowie auch das Plakat selbst insbesondere gegen Regen gut geschützt.

Die Außenabdeckung kann auf der dem Trägermaterial bzw. dem Plakat abgewandten Seite des oberen Rahmenprofils angelenkt sein, sodass die Außenabdeckung bequem aufgeschwenkt werden kann, um das Spannelement zu betätigen und somit das Trägermaterial zu spannen.

Ferner kann an der Außenabdeckung eine in Richtung der geschlossenen Stellung wirkende Klappfeder vorgesehen sein, die die Außenabdeckung in der geschlossenen Stellung hält. Als zusätzliche Sicherung kann die Außenabdeckung nach Abschluss des Nachspannvorgangs mit Hilfe von Sicherungsschrauben an dem oberen Rahmenprofil befestigt werden, um zu verhindern, dass die Außenabdeckung unbeabsichtigt nach oben geklappt wird.

An dem Tragarm der Spannbrücke kann ein Steckschlitz zur Aufnahme eines mit dem Trägermaterial des Plakats verbundenen Adapterteils vorgesehen sein.

Das in den Steckschlitz einzusteckende Adapterteil weist zweckmäßig einen flachen, rechteckigen bzw. zungenartigen Querschnitt auf. Ein solches Adapterteil ist vorzugsweise mit dem oberen Rand des Trägermaterials verbunden.

Bei einem bevorzugten Ausführungsbeispiel der Erfindung kann das Adapterteil an seinem aus dem Steckschlitz herausragenden Ende einen Aufnahmebereich für ein an dem oberen Rand des Trägermaterials vorgesehenes Kederband aufweisen.

Um den Halt des Adapterteils in dem Steckschlitz zu verbessern, kann das Adapterteil an seinem in den Steckschlitz hineinragenden Abschnitt eine kleine vorspringende Nase aufweisen, während in dem Steckschlitz eine entsprechende Ausnehmung vorgesehen ist, in die die Nase des Adapterteils im eingesteckten Zustand einrastet, sodass dadurch eine zusätzliche Fixierung des Adapterteils in dem Steckschlitz geschaffen wird.

Das Adapterteil kann aus gummielastischem Material bestehen, wobei der obere Rand des Trägermaterials mit einer Flachseite des Adapterteils fest verbunden ist, und zwar vorzugsweise durch Kleben, Nähen oder Schweißen. Dieser Verbund ist dann bündig einsteckbar. Diese Art der Befestigung eignet sich insbesondere dann, wenn das Trägermaterial ein sehr schweres Gewebe ist, beispielsweise ein Textilsynthetikstoff, der unter anderem beispielsweise auch für Lkw-Planen verwendet wird.

Um den Halt des mit dem Trägermaterial verbundenen Adapterteils in dem Steckschlitz zu optimieren, kann das Trägermaterial mit der im eingesteckten Zustand oben liegenden Seite des Adapterteils verbunden sein.

Um weiterhin den Halt des Adapterteils in dem Steckschlitz zu verbessern, kann mindestens die untere Auflagefläche des Steckschlitzes mit scharfkantigen Querrippen versehen sein, die den Reibwert erhöhen.

Eine weitere sehr erfolgreiche Befestigung des Trägermaterials an dem freien Ende des Tragarms der Spannbrücke kann dadurch erfolgen, dass an dem freien Ende des Tragarms ein nach oben und ein Stück nach innen gebogener leistenförmiger Randbereich vorgesehen ist, der einen nach außen gewölbten Aufnahmeraum definiert. In diesen Aufnahmeraum kann ein elastisch verformbares, als Steckteil ausgebildetes Klemmstück eingesetzt werden, das einen sich in die nach außen gewölbte Innenfläche des Randbereichs elastisch einschmiegenden Klemmschenkel aufweist. Das Trägermaterial wird dabei zwischen die Außenfläche des an dem Klemmstück vorgesehenen Klemmschenkels und die Innenfläche des leistenförmigen Randbereichs eingeklemmt. Diese Befestigungsmöglichkeit eignet sich insbesondere für Glasfasergewebe, welches immer häufiger für Plakate Verwendung findet, zumal es sehr strapazierfähig ist und optimal hinterleuchtet werden kann.

Der Klemmdruck kann beispielsweise dadurch erzeugt werden, dass das Klemmstück auf der dem Klemmschenkel gegenüberliegenden Seite einen Stützschenkel aufweist, der sich an dem Gegenlager der Spannfeder abstützt, wodurch das zwischen der Innenfläche des Randbereichs und der Außenfläche des Klemmschenkels eingeschlossene Trägermaterial festgeklemmt wird.

Die Erfindung ist in der Zeichnung beispielsweise veranschaulicht und im Nachstehenden im Einzelnen anhand der Zeichnung beschrieben. Es zeigen:
- Fig. 1:: ein Ausführungsbeispiel des oberen Bereichs des erfindungsgemäßen Spannrahmens mit aufgeklappter Außenabdeckung,
- Fig. 2:: die gleiche Darstellung wie in Fig. 1, wobei jedoch das Spannelement den Spannarm der Spannbrücke nach unten gedrückt,
- Fig. 3:: die gleiche Stellung der Spannbrücke wie in Fig. 2, wobei die Außenabdeckung heruntergeklappt ist,
- Fig. 4:: eine vergrößerte Darstellung des Ausschnitts IV aus Fig. 3,
- Fig. 5:: eine alternative Ausführungsform für die Befestigung des Trägermaterials an dem Tragarm der Spannbrücke und

- Fig. 6:: eine weitere Befestigungsmöglichkeit für das Trägermaterial an der Spannbrücke.

Bei dem in der Zeichnung dargestellten Ausführungsbeispiel besteht der erfindungsgemäße Spannrahmen, der als Halterung für Plakate aus flexiblem, bedruckbarem Trägermaterial 1 vorgesehen ist, aus einem umlaufenden kastenförmigen Gestell 2 aus im Wesentlichen starren Rahmenprofilen 3. Am oberen und unteren Rand des Spannrahmens sind Befestigungen zum Einspannen des Trägermaterials 1 vorgesehen.

In der Zeichnung ist lediglich der obere Bereich des Gestells 2 dargestellt, da die Erfindung nur in diesem oberen Bereich verwirklicht ist.

Dieser obere Bereich des Spannrahmens besteht im Wesentlichen aus dem in der Zeichnung dargestellten oberen Rahmenprofil 6, welches sich von der Rückseite des Gestells 2 aus über fast den gesamten oberen Bereich des Gestells 2 erstreckt.

An diesem Rahmenprofil 6 sitzt eine Spannbrücke 4, die um eine horizontale Achse 5 schwenkbar an dem oberen Rahmenprofil 6 gelagert ist. Mittels eines von Hand oder mit einem Werkzeug betätigbaren Spannelements 7 wird die Spannbrücke 4 relativ zu dem oberen Rahmenprofil 6 verschwenkt und in der verschwenkten Position arretiert.

Die Spannbrücke 4 ist etwa mittig gelagert und weist zwei Hebelarme auf, und zwar einen Tragarm 8 und einen Spannarm 9.

Das Trägermaterial 1 ist an dem Tragarm 8 befestigt, während das Spannelement 7 an dem Spannarm 9 angreift. Das Spannelement 7 ist bei dieser Ausführungsform als Stellschraube 10 ausgebildet, die in eine durchgehende Gewindebohrung des oberen Rahmenprofils 6 eingeschraubt ist und mit ihrem freien Ende gegen den Spannarm 9 der Spannbrücke 4 anliegt. Die Stellschraube 10 ist im Wesentlichen als Madenschraube ausgebildet und ist an ihrem Betätigungsende mit einem Innensechskant versehen, sodass sie leicht mit Hilfe eines entsprechenden Schraubendrehers bzw. Schraubenschlüssels betätigt werden kann. Das freie Ende der Stellschraube 10 ist zunächst nur in die Gewindebohrung des oberen Rahmenprofils 6 eingedreht, wobei sich das freie Ende der Stellschraube 10 noch innerhalb der Gewindebohrung befindet. Der Spannarm 9 liegt bei dieser Konstellation bündig an der Unterseite des Rahmenprofils 6 an. Wenn die Stellschraube 10 durch die Gewindebohrung des Rahmenprofils 6 weiter hindurchgedreht wird, so drückt das freie Ende der Stellschraube 10 gegen die Oberseite des Spannarms 9 und drückt diesen nach unten. Dadurch wird die Spannbrücke 4 derart um ihre Achse 5 verschwenkt, dass sich der Tragarm 8, an welchem das Trägermaterial 1 befestigt ist, anhebt und dadurch das Trägermaterial 1 spannt.

Der Tragarm 8 der Spannbrücke 4 ist ferner über eine Spannfeder 11 gegenüber dem oberen Rahmenprofil 6 abgestützt, wobei die Kraft der Spannfeder 11 die Spannbrücke 4 vorspannt, sodass der Tragarm 8 nach oben gedrückt und dadurch eine gewisse Zugkraft auf das Trägermaterial 1 ausgeübt wird. Die Spannfeder 11 stützt sich dabei an einem an dem Tragarm 8 vorgesehenen Gegenlager 21 ab.

Anfangs braucht also die Stellschraube 10 noch nicht betätigt zu werden, da die durch die Spannfeder 11 aufgebrachte Spannkraft in der Regel zunächst ausreicht, um das Trägermaterial 1 straff zu halten.

Diese durch die Spannfeder 11 aufgebrachte Spannkraft lässt aber häufig nach einer gewissen Zeitspanne nach oder das Trägermaterial 1 dehnt sich nach einer bestimmten Betriebsdauer so stark aus, dass die Vorspannung der auf die Spannbrücke 4 einwirkenden Spannfeder 11 nicht mehr ausreicht, um das Trägermaterial 1 genügend straff zu halten.

Wenn dieser Betriebszustand eingetreten ist bzw. einzutreten droht, wird die Stellschraube 10 betätigt, sodass ihr unteres Ende gegen den Spannarm 9 der Spannbrücke 4 drückt und diesen derart verschwenkt, dass sich der Tragarm 8 weiter anhebt und das Trägermaterial 1 strafft.

Zur Halterung des Trägermaterials 1 an dem Tragarm 8 der Spannbrücke 4 ist an dem Außenende des Tragarms 8 ein Steckschlitz 15 vorgesehen, der zur Aufnahme eines an dem oberen Rand des Trägermaterials 1 befestigten Adapterteils 16 dient. Das Adapterteil kann dabei als stabiles Kunststoffteil ausgebildet sein.

Bei dem Ausführungsbeispiel gemäß Fig. 1 bis 4 weist das Adapterteil 16 an seinem aus dem Steckschlitz 15 herausragenden Ende einen Aufnahmebereich für ein an dem oberen Rand des Trägermaterials 1 vorgesehenes Kederband 17 auf. Das Kederband 17 wird bei der Montage seitlich in den Aufnahmebereich des Adapterteils 16 eingeschoben, und dann wird das Adapterteil 16 in den Steckschlitz 15 eingesetzt.

Das Adapterteil 16 ist zungenartig ausgebildet und weist eine glatte Oberseite und Unterseite auf, die im Wesentlichen parallel zueinander verlaufen.

Wie insbesondere aus Fig. 4 hervorgeht, weist das Adapterteil 16 an seinem in den Steckschlitz 15 hineinragenden Endbereich eine Nase 18 auf, die über die obere Seitenfläche des Adapterteils 16 hinaus vorsteht. Im eingesteckten Zustand rastet die vorspringende Nase 18 in eine Ausnehmung 19 des Steckschlitzes 15 ein, sodass dadurch ein guter Halt des Adapterteils 16 in dem Steckschlitz 15 gewährleistet ist.

Alternativ könnte selbstverständlich die vorspringende Nase 18 auch im Bereich der Unterseite des Adapterteils 16 angeordnet sein, und entsprechend müsste die in dem Steckschlitz 15 vorgesehene Ausnehmung 19 an entsprechender Stelle positioniert sein.

Bei dem in Fig. 5 dargestellten Ausführungsbeispiel besteht das Adapterteil 22, das einen flachen, rechteckigen Querschnitt aufweist, aus gummielastischem Material. Der obere Rand des Trägermaterials 1 ist dabei mit der oberen Flachseite 23 des Adapterteils 22 verbunden und gemeinsam mit dem Adapterteil in den Steckschlitz 24 bündig eingesteckt. Um eine stabile Verbindung zwischen dem oberen Rand des Trägermaterials 1 und dem Adapterteil herzustellen, kann der Rand des Trägermaterials 1 an das Adapterteil angeklebt, angenäht oder angeschweißt werden.

Wie in Fig. 5 dargestellt, ist die untere Auflagefläche 25 des Steckschlitzes 24 mit scharfkantigen Querrippen 26 versehen, durch die der Halt des Adapterteils 22 in dem Steckschlitz 24 optimiert wird.

Bei dem in Fig. 6 dargestellten Ausführungsbeispiel wird das Trägermaterial 1 mit Hilfe eines als Steckteil ausgebildeten Klemmstücks 29 an dem Tragarm 8 der Spannbrücke 4 befestigt. Zu diesem Zweck ist an dem freien Ende des Tragarms 8 ein nach oben und ein Stück nach innen gebogener leistenförmiger Randbereich 27 vorgesehen, der einen nach außen gewölbten Aufnahmeraum 28 definiert. Das Klemmstück 29, welches elastisch verformbar ist, kann in den nach außen gewölbten Aufnahmeraum 28 eingesteckt und dabei eingerastet werden. Zu diesem Zweck weist das Klemmstück 29 einen Klemmschenkel 31 auf, der sich in die nach außen gewölbte Innenfläche 30 des Randbereichs 27 elastisch einschmiegt. Das Trägermaterial 1 wird zunächst ein Stück in den gewölbten Aufnahmeraum 28 eingelegt und dann wird das Klemmstück 29 eingedrückt, wodurch das Trägermaterial 1 zwischen die Außenfläche 32 des Klemmschenkels 31 und die Innenfläche 30 des Randbereichs 27 eingeklemmt wird. Diese Befestigungsart eignet sich insbesondere dann, wenn als Trägermaterial 1 Glasfasergewebe verwendet wird.

Das Klemmstück 29 ist auf der dem Klemmschenkel 31 gegenüberliegenden Seite mit einem Stützschenkel 33 versehen, der sich an dem Gegenlager 21 der Spannfeder 11 abstützt. Aufgrund der dadurch erzeugten Spannkraft wird das zwischen der Innenfläche 30 des Randbereichs 27 und der Außenfläche 32 des Klemmschenkels 31 eingeschlossene Trägermaterial 1 festgeklemmt.

Um den Sitz des Klemmstücks 29 noch weiter zu verbessern, kann an dem elastisch verschwenkbaren Stützschenkel 33 des Klemmstücks 29 ein Vorsprung 34 vorgesehen sein, der beim Eindrücken des Klemmstücks 29 in den Aufnahmeraum 28 hinter einem an dem Gegenlager 2 ausgebildeten Vorsprung 35 einrastet.

Wie aus Fig. 1 bis 3 der Zeichnung hervorgeht, weist der Spannrahmen an seinem oberen Rahmenprofil 6 eine Außenabdeckung 12 auf, die den gesamten oberen Bereich des Gestells 2 abdecken kann. Diese Außenabdeckung 12 ist auf der dem Trägermaterial 1 abgewandten Seite des oberen Rahmenprofils 6 angelenkt. Im Anlenkbereich weist die Außenabdeckung eine Klappfeder 13 auf, die in Richtung auf die in Fig. 3 dargestellte geschlossene Stellung wirkt. Damit die Außenabdeckung 12, wenn sie ihre geschlossene Stellung einnehmen soll, nicht versehentlich oder durch äußere Einflüsse angehoben wird, sind Sicherungsschrauben 14 vorgesehen, die durch das Material der Außenabdeckung 12 hindurch in das obere Rahmenprofil 6 eingeschraubt werden.

Im geschlossenen Zustand überdeckt die Außenabdeckung 12 die gesamte Oberseite des Gestells 2 und ist auf der Seite des Trägermaterials 1 nach unten abgewinkelt, wobei am unteren Ende des abgewickelten Bereichs eine Tropfkante 20 vorgesehen ist, die das Trägermaterial bzw. das Plakat schützen soll.

Wie gesagt, ist das Gestell 2 vorzugsweise kastenförmig ausgebildet, d.h., dass sich beispielsweise in der Figur 1 an das Rahmenprofil 3 eine gestrichelt dargestellte, aus weiteren Rahmenprofilen 3a bestehende Rückwand anschließt.

In dem zwischen der Rückwand und dem gespannten Trägermaterial 1 gebildeten Freiraum können dann beispielsweise in der Zeichnung nicht dargestellte Leuchteinheiten angebracht werden, die das Trägermaterial 1 von hinten beleuchten.

Um bei einem solchen nach außen geschlossenen kastenförmigen Gestell 2 das Spannelement 7, das im vorliegenden Fall als Stellschraube 10 ausgebildet ist, zu betätigen, braucht lediglich die Außenabdeckung 12 angehoben zu werden, wodurch ein freier Zugang zu dem Spannelement 7 geschaffen wird.

Durch die Erfindung wird ein neuer Spannrahmen geschaffen, der mit sehr einfachen Mitteln und auf sehr bequeme Art ein Nachspannen des Trägermaterials bzw. des Plakats ermöglicht, wobei das Nachspannen sehr einfach von Hand mit einem üblichen Werkzeug erfolgen kann.

### Bezugszeichenliste

- 1: Trägermaterial
- 2: Gestell
- 3: Rahmenprofile
- 3a: Rückwand
- 4: Spannbrücke
- 5: horizontale Achse
- 6: oberes Rahmenprofil
- 7: Spannelement
- 8: Tragarm
- 9: Spannarm
- 10: Stellschraube
- 11: Spannfeder
- 12: Außenabdeckung
- 13: Klappfeder
- 14: Sicherungsschrauben
- 15: Steckschlitz
- 16: Adapterteil
- 17: Kederband
- 18: vorspringende Nase
- 19: Ausnehmung
- 20: Tropfkante
- 21: Gegenlager für Spannfeder 11
- 22: Adapterteil
- 23: Flachseite
- 24: Steckschlitz
- 25: Auflagefläche
- 26: Querrippen
- 27: leistenförmiger Randbereich
- 28: Aufnahmeraum
- 29: Klemmstück
- 30: Innenfläche des Randbereichs 27
- 31: Klemmschenkel
- 32: Außenfläche des Klemmschenkels 31
- 33: Stützschenkel
- 34: Vorsprung am Stützschenkel 33
- 35: Vorsprung am Gegenlager 21

## Patentansprüche

1. Spannrahmen für Plakate aus flexiblem, bedruckbarem Trägermaterial (1), bestehend aus einem umlaufenden Gestell (2) aus im Wesentlichen starren Rahmenprofilen (3) sowie zumindest am oberen und unteren Rand des Spannrahmens ausgebildeten Befestigungseinrichtungen zum Einspannen des Trägermaterials (1), wobei zumindest im oberen Bereich des Spannrahmens eine Spannbrücke (4) zur Halterung des oberen Randes des Trägermaterials (1) vorgesehen ist und die Spannbrücke (4) um eine horizontale Achse (5) schwenkbar an dem oberen Rahmenprofil (3) gelagert und mittels eines betätigbaren Spannelements (7) relativ zu dem oberen Rahmenprofil (3) verschwenkbar und arretierbar ist, **dadurch gekennzeichnet, dass** die Spannbrücke (4) zwei Hebelarme aufweist, und zwar einen Tragarm (8) und einen Spannarm (9), dass das Trägermaterial (1) an dem Tragarm (8) befestigbar ist, dass das Spannelement (7) an dem Spannarm (9) angreift, sodass die Spannbrücke (4) relativ zu dem oberen Rahmenprofil (3) verschwenkbar und arretierbar ist, und dass der Tragarm (8) der Spannbrücke (4) über eine Spannfeder (11) gegenüber dem oberen Rahmenprofil (3) abgestützt ist, wobei der Tragarm (8) nach oben gedrückt wird und dadurch eine Vorspannung auf das Trägermaterial (1) ausübt.

2. Spannrahmen nach Anspruch 1, **dadurch gekennzeichnet, dass** das Gestell (2) kastenförmig ausgebildet ist.

3. Spannrahmen nach Anspruch 1 oder 2, **dadurch gekennzeichnet, dass** das Spannelement (7) als Stellschraube (10) ausgebildet ist, die in eine durchgehende Gewindebohrung des oberen Rahmenprofils (6) eingeschraubt ist und mit ihrem freien Ende gegen den Spannarm (9) der Spannbrücke (4) anliegt.

4. Spannrahmen nach einem der Ansprüche 1 oder 3,
**dadurch gekennzeichnet, dass** die Spannbrücke (4) etwa mittig gelagert ist.

5. Spannrahmen nach einem der Ansprüche 1 bis 4, **dadurch gekennzeichnet, dass** an dem oberen Rahmenprofil (3) eine Außenabdeckung (12) vorgesehen ist, die den gesamten oberen Bereich des Gestells (2) abdeckt.

6. Spannrahmen nach Anspruch 5, **dadurch gekennzeichnet, dass** die Außenabdeckung (12) auf der dem Trägermaterial (1) abgewandten Seite des oberen Rahmenprofils (6) angelenkt ist.

7. Spannrahmen nach Anspruch 6, **dadurch gekennzeichnet, dass** an der Außenabdeckung (12) eine in Richtung der geschlossenen Stellung wirkende Klappfeder (13) vorgesehen ist.

8. Spannrahmen nach Anspruch 7, **dadurch gekenn - zeichnet**, dass die Außenabdeckung (12) mit Hilfe von Sicherungsschrauben (14) an dem oberen Rahmenprofil (3) befestigbar ist.

9. Spannrahmen nach einem der Ansprüche 2 bis 8, **dadurch gekennzeichnet, dass** an dem Tragarm (8) der Spannbrücke (4) ein Steckschlitz (15; 24) zur Aufnahme eines mit dem Trägermaterial (1) verbundenen Adapterteils (16; 22) vorgesehen ist.

10. Spannrahmen nach Anspruch 9, **dadurch gekennzeichnet, dass** das in den Steckschlitz (15) einzusteckende Adapterteil (16; 22) einen flachen, rechteckigen Querschnitt aufweist.

11. Spannrahmen nach Anspruch 9 oder 10, **dadurch gekennzeichnet, dass** das Adapterteil (16; 22) mit dem oberen Rand des Trägermaterials (1) verbunden ist.

12. Spannrahmen nach einem der Ansprüche 9 bis 11,
**dadurch gekennzeichnet, dass** das Adapterteil (16) an seinem aus dem Steckschlitz (15) herausragenden Ende einen Aufnahmebereich für ein an dem oberen Rand des Trägermaterials (1) vorgesehenes Kederband (17) aufweist.

13. Spannrahmen nach einem der Ansprüche 9 bis 12,
**dadurch gekennzeichnet, dass** das Adapterteil (16) an seinem in den Steckschlitz (15) hineinragenden Abschnitt eine kleine vorspringende Nase (18) aufweist und dass in dem Steckschlitz (15) eine entsprechende Ausnehmung (19) vorgesehen ist, in die die vorspringende Nase (18) des Adapterteils (16) im eingesteckten Zustand einrastet.

14. Spannrahmen nach Anspruch 10, **dadurch gekennzeichnet, dass** das Adapterteil (22) aus gummielastischem Material besteht.

15. Spannrahmen nach Anspruch 14, **dadurch gekennzeichnet, dass** der obere Rand des Trägermaterials (1) mit einer Flachseite (23) des Adapterteils (22) fest verbunden und gemeinsam mit dem Adapterteil (22) in den Steckschlitz (24) bündig einsteckbar ist.

16. Spannrahmen nach Anspruch 15, **dadurch gekennzeichnet, dass** das Trägermaterial (1) mit der im eingesteckten Zustand oben liegenden Seite des Adapterteils (22) verbunden ist.

17. Spannrahmen nach einem der Ansprüche 15 oder 16,
**dadurch gekennzeichnet, dass** mindestens die untere Auflagefläche (25) des Steckschlitzes (24) mit scharfkantigen Querrippen (26) versehen ist.

18. Spannrahmen nach einem der Ansprüche 1 bis 8, **dadurch gekennzeichnet, dass** an dem freien Ende des Tragarms (8) der Spannbrücke (4) ein nach oben und ein Stück nach innen gebogener Randbereich (27) vorgesehen ist, der einen nach außen gewölbten Aufnahmeraum (28) definiert, dass in den Aufnahmeraum (28) ein elastisch verformbares Klemmstück (29) einsetzbar ist, dass das Klemmstück (29) einen sich in die nach außen gewölbte Innenfläche (30) des Randbereichs (27) elastisch einschmiegenden Klemmschenkel (31) aufweist und dass das Trägermaterial (1) zwischen die Außenfläche (32) des Klemmschenkels (31) und die Innenfläche (30) des Randbereichs (27) einklemmbar ist.

19. Spannrahmen nach Anspruch 18, **dadurch gekennzeichnet, dass** das Klemmstück (29) auf der dem Klemmschenkel (31) gegenüberliegenden Seite einen Stützschenkel (33) aufweist, der sich an dem Gegenlager (21) der Spannfeder (11) abstützt, wodurch das zwischen der Innenfläche (30) des Randbereichs (27) und der Außenfläche (32) des Klemmschenkels (31) eingeschlossene Trägermaterial (1) festgeklemmt wird.

## Claims

1. A tensioning frame for posters made of a flexible, printable carrier material (1), the frame consisting of a circumferential framework (2) made of essentially rigid frame profiles (3) and of fastening devices for fixing the carrier material (1) formed at least on the upper and lower edges of said tensioning frame, wherein at least in the upper region of the tensioning frame, a tensioning yoke (4) for holding the upper edge of the carrier material (1) is provided and the tensioning yoke (4) is mounted on the upper frame profile (3) in such a manner as to be pivotable about a horizontal axis (5) and may be pivoted and locked with respect to the upper frame profile (3) by means of an actuatable tensioning member (7), **characterised in that** the tensioning yoke (4) has two lever arms, i.e. a support arm (8) and a tensioning arm (9), **in that** the carrier material (1) is attachable to the support arm (8), **in that** the tensioning member (7) acts on the tensioning arm (9) in such a manner that the tensioning yoke (4) may be pivoted and locked with respect to the upper frame profile (3), and **in that** the support arm (8) of the tensioning yoke (4) is supported with respect to the upper frame profile (3) via a tensioning spring (11), wherein the support arm (8) is pressed upwardly and thus exerts pre-tension on the carrier material (1).

2. The tensioning frame as claimed in claim 1, **characterised in that** the framework (2) is realised in a box-like shape.

3. The tensioning frame as claimed in claim 1 or 2, **characterised in that** the tensioning member (7) is realised as a set screw (10) which is screwed into a threaded through hole formed in the upper frame profile (6) and, with its free end, abuts against the tensioning arm (9) of the tensioning yoke (4).

4. The tensioning frame as claimed in any one of claims 1 or 3, **characterised in that** the tensioning yoke (4) is supported approximately centrally.

5. The tensioning frame as claimed in any one of claims 1 to 4, **characterised in that** the upper frame profile (3) has an outer cover (12) provided thereon which covers the entire upper region of the framework (2).

6. The tensioning frame as claimed in claim 5, **characterised in that** the outer cover (12) is hingedly connected at the side of the upper frame profile (6) which faces away from the carrier material (1).

7. The tensioning frame as claimed in claim 6, **characterised in that** the outer cover (12) has a folding spring (13) provided thereon which acts in the direction of the closed position.

8. The tensioning frame as claimed in claim 7, **characterised in that** the outer cover (12) may be fastened to the upper frame profile (3) by means of securing screws (14).

9. The tensioning frame as claimed in any one of claims 2 to 8, **characterised in that** the support arm (8) of the tensioning yoke (4) has a plug-in slot (15; 24) provided thereon which serves for accommodating an adapter part (16; 22) that is connected to the carrier material (1).

10. The tensioning frame as claimed in claim 9, **characterised in that** the adapter part (16; 22) to be inserted into the plug-in slot (15) has a flat, rectangular cross-section.

11. The tensioning frame as claimed in claim 9 or 10, **characterised in that** the adapter part (16; 22) is connected to the upper edge of the carrier material (1).

12. The tensioning frame as claimed in any one of claims 9 to 11, **characterised in that** the adapter part (16), on its end protruding from the plug-in slot (15), has an accommodating section for a bead strip (17) provided on an upper edge of the carrier material (1).

13. The tensioning frame as claimed in any one of claims 9 to 12, **characterised in that** the adapter part (16) has a small protruding nose (18) formed on its portion projecting into the plug-in slot (15) and **in that** the plug-in slot (15) has a corresponding recess (19) provided therein into which the protruding nose (18) of the adapter part (16) engages when it is in the plugged-in state.

14. The tensioning frame as claimed in claim 10, **characterised in that** the adapter part (22) is made of a rubber-elastic material.

15. The tensioning frame as claimed in claim 14, **characterised in that** the upper edge of the carrier material (1) is firmly connected to a flat surface (23) of the adapter part (22) and can be inserted into the plug-in slot (24) together with the adapter part (22) in a manner so as to be flush therewith.

16. The tensioning frame as claimed in claim 15, **characterised in that** the support material (1), when in the inserted state, is connected to the upward-facing side of the adapter part (22).

17. The tensioning frame as claimed in any one of claims 15 or 16, **characterised in that** at least the lower support surface (25) of the plug-in slot (24) is provided with sharp-edged transverse ribs (26).

18. The tensioning frame as claimed in any one of claims 1 to 8, **characterised in that** at the free end of the support arm (8) of the tensioning yoke (4) an upwardly and partially inwardly curved edge region (27) is provided which defines an outwardly arched accommodation space (28), **in that** an elastically deformable clamping piece (29) can be inserted into said accommodation space (28), **in that** the clamping piece (29) has a clamping branch (31) which is elastically nestable into the outwardly curved inner surface (30) of the edge region (27), and **in that** the carrier material (1) can be clamped between the outer surface (32) of the clamping branch (31) and the inner surface (30) of the edge region (27).

19. The tensioning frame as claimed in claim 18, **characterised in that** the clamping piece (29) has a support branch (33) which is located on the side opposite the clamping branch (31) and is supported on the counter-bearing (21) of the tensioning spring (11), such that the carrier material (1) enclosed between the inner surface (30) of the edge region (27) and the outer surface (32) of the clamping branch (31) is clamped therebetween.

## Revendications

1. Cadre tendeur pour affiches en matériau support (1) souple imprimable, lequel se compose d'un châssis (2) circonférentiel constitué de profilés de cadre (3) essentiellement rigides ainsi que de dispositifs de fixation formés au moins sur le bord supérieur et sur le bord inférieur du cadre tendeur et destinés à maintenir par serrage le matériau support (1), un arceau tendeur (4) destiné à maintenir le bord supérieur du matériau support (1) étant prévu au moins dans la partie supérieure du cadre tendeur, et l'arceau tendeur (4) étant logé sur le profilé de cadre supérieur (3) de manière à pouvoir pivoter autour d'un axe horizontal (5) et, au moyen d'un élément tendeur actionnable (7), pouvant pivoter par rapport audit profilé de cadre supérieur (3) et être arrêté par rapport à celui-ci, **caractérisé en ce que** l'arceau tendeur (4) présente deux bras de levier, à savoir un bras porteur (8) et un bras tendeur (9), **en ce que** le matériau support (1) peut être fixé au bras porteur (8), **en ce que** l'élément tendeur (7) appuie sur le bras tendeur (9) de sorte que l'arceau tendeur (4) peut pivoter par rapport au profilé de cadre supérieur (3) et être arrêté par rapport à celui-ci, et **en ce que** le bras porteur (8) de l'arceau tendeur (4) est maintenu contre le profilé de cadre supérieur (3) par l'intermédiaire d'un ressort de tension (11), le bras porteur (8) étant pressé vers le haut, ce qui exerce une précontrainte sur le matériau support (1).

2. Cadre tendeur selon la revendication 1, **caractérisé en ce que** le châssis (2) est réalisé en forme de caisson.

3. Cadre tendeur selon la revendication 1 ou 2, **caractérisé en ce que** l'élément tendeur (7) est réalisé en tant que vis de réglage (10) qui est vissée dans un trou fileté traversant du profilé de cadre supérieur (6) et dont l'extrémité libre repose contre le bras tendeur (9) de l'arceau tendeur (4).

4. Cadre tendeur selon l'une quelconque des revendications 1 ou 3, **caractérisé en ce que** l'arceau tendeur (4) est logé approximativement de manière centrée.

5. Cadre tendeur selon l'une quelconque des revendications 1 à 4, **caractérisé en ce que** sur le profilé de cadre supérieur (3) est prévu un recouvrement extérieur (12) qui recouvre la totalité de la partie supérieure du châssis (2).

6. Cadre tendeur selon la revendication 5, **caractérisé en ce que** le recouvrement extérieur (12) est articulé sur le côté du profilé de cadre supérieur (6) qui est opposé au matériau support (1).

7. Cadre tendeur selon la revendication 6, **caractérisé en ce qu'**un ressort pliant (13) agissant en direction de la position fermée est prévu sur le recouvrement extérieur (12).

8. Cadre tendeur selon la revendication 7, **caractérisé en ce que** le recouvrement extérieur (12) peut être fixé sur le profilé de cadre supérieur (3) à l'aide de vis de sécurité (14).

9. Cadre tendeur selon l'une quelconque des revendications 2 à 8, **caractérisé en ce que** sur le bras porteur (8) de l'arceau tendeur (4) est prévue une fente d'insertion (15; 24) destinée à recevoir un élément d'adaptation (16; 22) relié au matériau support (1).

10. Cadre tendeur selon la revendication 9, **caractérisé en ce que** l'élément d'adaptation (16; 22) devant être inséré dans la fente d'insertion (15) présente une section transversale rectangulaire plane.

11. Cadre tendeur selon la revendication 9 ou 10, **caractérisé en ce que** l'élément d'adaptation (16; 22) est relié au bord supérieur du matériau support (1).

12. Cadre tendeur selon l'une quelconque des revendications 9 à 11, **caractérisé en ce que** l'élément d'adaptation (16) présente, à l'extrémité qui dépasse de la fente d'insertion (15), une zone de réception pour une bande bourreletée (17) prévue sur le bord supérieur du matériau support (1).

13. Cadre tendeur selon l'une quelconque des revendications 9 à 12, **caractérisé en ce que** l'élément d'adaptation (16) présente, dans la partie qui pénètre dans la fente d'insertion (15), un petit ergot (18) en saillie et **en ce que** dans ladite fente d'insertion (15) est prévu un évidement (19) correspondant dans lequel s'enclenche, à l'état inséré, l'ergot (18) en saillie de l'élément d'adaptation (16).

14. Cadre tendeur selon la revendication 10, **caractérisé en ce que** l'élément d'adaptation (22) est constitué en matière élastique caoutchoutée.

15. Cadre tendeur selon la revendication 14, **caractérisé en ce que** le bord supérieur du matériau support (1) est relié de manière fixe à un côté plat (23) de l'élément d'adaptation (22) et peut être inséré dans la fente d'insertion (24) conjointement avec l'élément d'adaptation (22) de manière à former une surface plane.

16. Cadre tendeur selon la revendication 15, **caractérisé en ce que** le matériau support (1) est relié au côté de l'élément d'adaptation (22) qui est, à l'état inséré, situé vers le haut.

17. Cadre tendeur selon l'une quelconque des revendications 15 ou 16, **caractérisé en ce qu'**au moins la surface d'appui inférieure (25) de la fente d'insertion (24) est pourvue de nervures transversales (26) à arêtes vives.

18. Cadre tendeur selon l'une quelconque des revendications 1 à 8, **caractérisé en ce qu'**à l'extrémité libre du bras porteur (8) de l'arceau tendeur (4) est prévue une zone périphérique (27) incurvée vers le haut ainsi que légèrement vers l'intérieur laquelle définit un espace de réception (28) bombé vers l'extérieur, **en ce qu'**une pièce de serrage (29) déformable élastiquement peut être insérée dans l'espace de réception (28), **en ce que** la pièce de serrage (29) présente une branche de serrage (31) qui pénètre dans la zone périphérique (27) en épousant de manière élastique la face intérieure (30) bombée vers l'extérieur de celle-ci et **en ce que** le matériau support (1) peut être bloqué par serrage entre la face extérieure (32) de la branche de serrage (31) et la face intérieure (30) de la zone périphérique (27).

19. Cadre tendeur selon la revendication 18, **caractérisé en ce que** la pièce de serrage (29) présente, sur le côté opposé à la branche de serrage (31), une branche d'appui (33) qui s'appuie contre le palier support (21) du ressort de tension (11), ce qui permet de bloquer par serrage le matériau support (1) emprisonné entre la face intérieure (30) de la zone périphérique (27) et la face extérieure (32) de la branche de serrage (31).
